# EUROPÄISCHE PATENTSCHRIFT

(11) **EP 0 868 984 B1**
(45) Veröffentlichungstag und Bekanntmachung des Hinweises auf die Patenterteilung: **02.03.2005**
(21) Anmeldenummer: 98104115.5
(22) Anmeldetag: 07.03.1998
(51) Int. Cl.: B27L 11/02, B02C 18/18, B27L 11/00

(54) **Hackrotor für eine Hackmaschine**
Chipper rotor for a chipping machine
Coupeuse rotative pour une machine à déchiqueter

(30) Priorität: 03.04.1997 DE 19713726
(43) Veröffentlichungstag der Anmeldung: 07.10.1998
(73) Patentinhaber: B. Maier Zerkleinerungstechnik GmbH, 33626 Bielefeld (DE)
(72) Erfinder: Loth, Robert, 32791 Lage (DE); Ameling, Rolf, Dipl.-Ing., 33739 Bielefeld (DE)
(74) Vertreter: Dr. Weitzel & Partner

(56) Entgegenhaltungen:
- DE-A- 1 528 304
- DE-B- 2 208 687
- DE-U- 7 635 031

## Beschreibung

Die Erfindung betrifft einen Hackrotor für eine Hackmaschine zum Zerkleinern von Holz. Eine solche Hackmaschine ist beispielsweise bekanntgeworden aus DE 43 05 120 C1. Der drehbar gelagerte Hackrotor ist dabei das entscheidende Bauteil, mit dem Holzstämme zu Hackschnitzeln zerkleinert werden. Dem Hackrotor ist ein Einzugskanal vorgeschaltet, der das zu zerhackende Gut dem Hackrotor zuführt.

Der Hackrotor weist einen Rotorgrundkörper auf. Über den Umfang des Rotor-Grundkörpers verteilt angeordnet sind einzelne Hackstationen, die jeweils ein oder mehrere Hackmesser umfassen, ferner Verschleißplatten und Klemmplatten.

DE 41 26 910 C1 beschreibt einen Hackrotor für eine Hackmaschine zum Hacken von Holzstämmen. Auch hierbei ist eine Vielzahl von über den Rotorgrundkörper verteilten Hackstationen vorgesehen, umfassend Hackmesser, die zwischen Verschleißplatten und Klemmplatten eingespannt sind. Die Arretierung der Klemmplatten und der Hackmesser ist hierbei mittels Schrauben vorgenommen.

Die Messerbefestigung war von je her problematisch, und zwar aus folgenden Gründen: Die Messer sind natürlich Verschleißteile, die eine relativ geringe Standzeit haben und somit häufig ausgewechselt werden müssen. Der Messerwechsel ist mit personellem Aufwand verbunden und daher sehr teuer. Deswegen ist man bestrebt, alle beteiligten Bauteile einschließlich der Messer selbst derart zu gestalten, daß der Messerwechsel rasch vonstatten geht.

Bisher wurden die einzelnen Messer mit Hilfe von Fliehkeilen oder mit einzelnen Klemmplatten am Rotor-Grundkörper befestigt. Dies war außerordentlich aufwendig. Die Klemmplatten an jeder Hackstation mußten nämlich komplett entfernt werden.

Der Erfindung liegt die Aufgabe zugrunde, einen Hackrotor gemäß dem Oberbegriff von Anspruch 1 derart zu gestalten, daß der Messerwechsel leicht und schnell vollzogen werden kann. Ein solches Gerät ist E.B. aus DE-A-7 635 031 bekannt.

Diese Aufgabe wird durch die kennzeichnenden Merkmale von Anspruch 1 gelöst.

Mit einem solchen erfindungsgemäßen Aufbau ist das Fixieren der Hackmesser am Rotorgrundkörper und das Befestigen der Hackmesser relativ einfach und leicht. Die Klemmplatte braucht nämlich nur verschwenkt zu werden, um die alten, verschlissenen Hackmesser freizulegen. Sodann werden die alten Hackmesser vom Rotorgrundkörper entnommen, neue Hackmesser eingelegt und die Klemmplatte wieder zurückverschwenkt in die Klemmposition.

Da sich die Klemmplatte über die gesamte Breite des Hackrotors hinweg erstreckt, und somit recht lang ist, hat sie ein entsprechend hohes Gewicht. Zum Verschwenken können beispielsweise zwei Hebel vorgesehen werden, die entsprechend lang sind, und die an beiden Enden an der Klemmplatte angreifen. Es ist aber auch denkbar, die Klemmplatte mit einem Kurbeltrieb oder einem motorischen Antrieb zu versehen, der beispielsweise aufsteckbar ist, um die Klemmplatte um ihre Schwenkachse zu verschwenken.

Die Erfindung ist anhand der Zeichnung näher erläutert. Darin ist im einzelnen folgendes dargestellt:
- Fig. 1: zeigt einen Ausschnitt aus einem Hackrotor, und zwar von einer Stirnseite her gesehen, im Bereich einer Hackstation.
- Fig.: 2 zeigt eine Einzelheit aus dem Gegenstand von Fig. 1 in einer vergrößerten Darstellung.

Der in Figur 1 gezeigte Hackrotor weist einen Rotorgrundkörper 1 auf, ferner eine Vielzahl von Hackstationen, von denen nur eine Station 2 zu sehen ist. Die gezeigte Hackstation 2 umfaßt als wichtigstes Bauteil ein Hackmesser 3. Dieses ist sandwichartig eingespannt zwischen einer Verschleißplatte 4 einerseits und einer Klemmplatte 5 andererseits. In der Darstellung gemäß Figur 1 ist der eingespannte Zustand des Hackmessers 3 mit ausgezogenen Linien veranschaulicht, während der freigegebene Zustand gestrichelt dargestellt ist.

Wie man aus Figur 1 weiterhin erkennt, ist die Klemmplatte 5 um eine Achse 5.1 verschwenkbar. Die Achse 5.1 verläuft parallel zur (nicht dargestellten) Achse des Hackrotors.

Der Vollständigkeit halber ist noch eine Tasche 6 gezeigt, die der Aufnahme der Hackschnitzel dient.

Der Klemmplatte 5 ist ein stabförmiges Element (Stab) 10 zugeordnet, das in seinen Einzelheiten aus Figur 2 erkennbar ist. Stab 10 weist einen Schaft 10.1 auf, ferner einen Pfropfen 10.2, der mit dem Schaft 10.1 einteilig ist. Am Schaft 10.1 ist ein Schwenkhebel 10.3 gelagert. Dieser ist um eine Achse 10.4 verschwenkbar. Hebel 10.3 weist an seinem unteren Ende eine Halteklaue 10.5 auf. Der Propfen 10.2 ist durch eine Bohrung in die Klemmplatte 5 einführbar. Bei Verschwenken des Schwenkhebels 10.3 im Gegenzeigersinn greift die Halteklaue 10.5 unter die untere Fläche der Klemmplatte 5, so daß der Stab 10 mit der Klemmplatte 5 verriegelt ist. Wird der Schwenkhebel 10.3 im Uhrzeigersinn gegen den Schaft 10.1 herangezogen, so findet ein Entriegeln der Halteklaue 10.5 statt. Eine Zugfeder 10.6 versucht, den Schwenkhebel 10.3 stets in jene Stellung zu verschwenken, in welcher sich die Halteklaue 10.5 in eingerastetem oder verriegeltem Zustand befindet.

Man erkennt aus beiden Figuren weiterhin einen Hebel 7. Dieser kann in eine Bohrung im Schaft 10.1 eingeführt werden, wenn man die Klemmplatte 5 verschwenken möchte, sei es in die klemmende oder in die freigebende Position.

Alternativ könnte auch an die Klemmplatte 5 im Bereich der Schwenkachse 5.1 ein Antrieb angesetzt werden, beispielsweise eine Kurbel, mit der sich die schwere Klemmplatte 5 verschwenken läßt.

## Patentansprüche

1. Hackrotor für eine Hackmaschine zum Hacken von Holzstämmen
1.1 mit einem Rotorgrundkörper (1);
1.2 mit einer Vielzahl von über den Rotorgrundkörper verteilten Hackstationen (2), umfassend Hackmesser (3), die zwischen Verschleißplatten (4) und Klemmplatten (5) eingespannt sind, wobei
1.3 jede Hackstation (2) weist nur eine einzige Klemmplatte (5) auf, die sich über die Arbeitsbreite des Hackrotors erstreckt;
1.4 die Klemmplatte (5) ist in Umlaufrichtung des Hackrotors gesehen hinter dem Hackmesser (3) am Rotorgrundkörper schwenkbar gelagert, und zwar um eine zur Hackrotorachse parallele Achse;
1.5 es ist eine Einrichtung zum Verriegeln der Klemmplatte (5) nach dem Einspannen der Hackmesser (3) vorgesehen;
**gekennzeichnet durch** die folgenden Merkmale:
1.6 es ist ein Stab (10) vorgesehen, der mit seinem einen Ende in eine Bohrung der Klemmplatte (5) einführbar und darin befestigbar ist, und der an seinem anderen Ende eine Bohrung zum Einführen eines Schwenkhebels zum Verschwenken der Klemmplatte (5) aufweist;
1.7 der Stab (10) weist eine Halteklaue (10.5) auf, die **durch** die Klemmplatte (5) hindurchführbar ist;
1.8 es ist eine Feder (10.6) vorgesehen, die die Halteklaue (10.5) in eine Einrastposition verschwenkt, in welcher die Halteklaue (10.5) die Klemmplatte (5) festhält.

2. Hackrotor nach Anspruch 1, **dadurch gekennzeichnet, daß** nur ein oder mehrere Hackmesser (3) pro Hackstation (2) vorgesehen sind, die sich über die gesamte Breite des Hackrotors hinweg erstrecken.

## Claims

1. Chipper rotor for a chipping machine for chipping tree trunks
1.1 with a rotor main body (1);
1.2 with a large number of chipping stations (2) distributed over the rotor main body, comprising chipping blades (3) which are clamped between wearing plates (4) and locking plates (5), wherein
1.3 each chipping station (2) has only a single locking plate (5) which extends over the working width of the chipping rotor;
1.4 the locking plate (5) is pivotably mounted behind the chipping blade (3) on the rotor main body as viewed in rotating direction of the chipping rotor, that is about an axis parallel to the chipping rotor axis;
1.5 a device for locking the locking plate (5) after fixing the chipping blades (3) is provided,
**characterised by** the following features:
1.6 a rod (10) is provided which at one end can be inserted into a bore of the locking plate (5) and can be secured therein, and which at its other end comprises a bore for inserting a pivot lever for pivoting the locking plate (5);
1.7 the rod (10) comprises a holding claw (10.5), which can be guided through the locking plate (5);
1.8 a spring (10.6) is provided which pivots the holding claw (10.5) into a locked position in which the holding claw (10.5) secures the locking plate (5).

2. Chipping rotor according to claim 1, **characterised in that** only one or several chipping blades (3) are provided per chipping station (2) which extend over the entire width of the chipping rotor.

## Revendications

1. Coupeuse rotative pour une machine à déchiqueter, pour couper des troncs d'arbre
- avec un corps de base de rotor (1) ;
- avec une pluralité de stations de découpe (2) réparties sur le corps de base de rotor et comprenant des couteaux (3) serrés entre des plaques d'usure (4) et des plaques de serrage (5) ;
- chaque station de découpe (2) présentant une seule plaque de serrage (5) s'étendant sur la largeur de travail de la coupeuse rotative ;
- la plaque de serrage (5) étant disposée de manière à pouvoir pivoter sur le corps de base de rotor, derrière le couteau (3), dans le sens de rotation de la coupeuse rotative et notamment autour d'un axe parallèle à l'axe de la coupeuse rotative ;
- un dispositif de verrouillage de la plaque de serrage (5) étant prévu après insertion du couteau (3) ; **caractérisée en ce que** :
- une tige (10) est prévue, ladite tige pouvant être introduite, à une de ses extrémités, dans un alésage de la plaque de serrage (5) et y être fixée et présentant, à l'autre de ses extrémités, un alésage servant à introduire un levier pivotant pour faire pivoter la plaque de serrage (5) ;
- la tige (10) présente une griffe de retenue (10.5) pouvant traverser la plaque de serrage (5) ;
- un ressort (10.6) est prévu, ledit ressort faisant pivoter la griffe de retenue (10.5) dans une position encliquetée dans laquelle la griffe de retenue (10.5) retient la plaque de serrage (5).

2. Coupeuse rotative selon la revendication 1, **caractérisée en ce qu'**un seul ou plusieurs couteaux (3) sont prévus pour chaque station de découpe (2), lesdits couteaux s'étendant sur l'ensemble de la largeur de la coupeuse rotative.
